# EUROPÄISCHE PATENTANMELDUNG

(11) **EP 1 903 296 A2**
(43) Veröffentlichungstag der Anmeldung: **26.03.2008**
(21) Anmeldenummer: 07017160.8
(22) Anmeldetag: 01.09.2007
(51) Int. Cl.: F42B 10/16

(54) **Lagerung und Verriegelung für einen Wickelflügel**

(30) Priorität: 22.09.2006 DE 102006044945
(71) Anmelder: LFK-Lenkflugkörpersysteme GmbH, 86529 Schrobenhausen (DE)
(72) Erfinder: Rühe, Jürgen, 81545 München (DE); Plank, Friedrich, 83059 Kolbermoor (DE); Roder, Kuno, 85614 Englharting (DE)
(74) Vertreter: Hummel, Adam

(57) **Zusammenfassung**

Die erfindungsgemäße Lagerung der beiden Flügelflächen (1a,1b) eines Wickelflügels an der Außenfläche eines Flugkörpers ermöglicht einerseits das aneinander Anliegen der Flügelflächen in der gewickelten Stellung und andererseits die problemlose Entfaltung und anschließende Verriegelung der Flügelflächen in der aufgestellten Position, wobei die Flügelflächen in dieser Position zueinander beanstandet zur Ausbildung eines aerodynamisch wirksamen Flügelprofils gehalten werden.
Die Lagerung besteht aus zwei anbeiden Enden einer Grundplatte (2) angeordnete ortsfeste Lager (3) sowie mindestens einer gleichmäßig über die Länge der Grundplatte verteilten, zwischen den ortsfesten Lagerungen (3) angeordneten Lagerung (4).

## Beschreibung

Die Erfindung betrifft eine Lagerung und Verriegelung für einen Wickelflügel eines Flugkörpers, dessen Wickelflügel aus zwei miteinander am Rand verbundenen Flügelflächen bestehen und sich nach erfolgter Auslösung unter Federkraft bis zum Erreichen der Funktionsposition entfalten.

Flugkörper werden aus einer Abschussvorrichtung gestartet, deren Innendurchmesser kaum größer als der Außendurchmesser des Flugkörpers ist. Zur Stabilisierung der Fluglage des Flugkörpers sind aerodynamische Wirkflächen erforderlich. Diese sind in bekannter Weise entweder in Ausnehmungen der Außenfläche des Flugkörpers eingeklappt oder werden in zusammengefaltetem Zustand eng an die Außenfläche des Flugkörpers gewickelt befestigt. Beim Start werden diese aerodynamischen Wirkflächen unmittelbar nach dem Verlassen der Abschussvorrichtung mittels geeigneter Vorrichtungen von der Ruheposition in die Arbeitsposition übergeführt und sollen dort in stabiler Anordnung während des gesamten Fluges verbleiben.

In der nicht veröffentlichten Anmeldung DE 102006006160 ist eine vorteilhafte Ausführungsform von Wickelflügeln beschrieben, bei der die Flügelflächen des Wickelflügels an den vorder- und rückseitigen Kanten miteinander verbunden sind. Im Innenraum ist eine vorgespannte Spreizvorrichtung für die Flügelflächen angeordnet, die wenigstens ein federgetriebenes Abstandselement aufweist, welches im Ruhezustand flach und vorgespannt zwischen den Flügelflächen angeordnet ist und nach der Auslösung des Wickelflügels von der Ruheposition in seine Arbeitsposition übergeht und ab dem Erreichen der Arbeitsposition die Innenseiten der Flügelflächen im entsprechend der aerodynamisch wirksamen Profilierung des Wickelflügels vorbestimmten Abstand hält. Durch die Verbindung der Kanten der Flügelflächen über den gesamten freiliegenden Rand mit Ausnahme des Wurzelbereichs wird die Steifigkeit des Wickelflügels gegenüber der bekannten offenen Bauweise erheblich verbessert. Zusätzlich spreizen sich schwenkbare Abstandselemente in der Arbeitsposition des Wickelflügels zwischen die Innenseiten der Flügelflächen. Die dadurch hervorgerufene Wölbung der Flügelflächen in zwei Richtungen erzeugt eine Formsteifigkeit, die von einer nur in einer Richtung gebogenen Flügelfläche nicht erreicht werden kann.

Diese Gestaltung der Wickelflügel hat sich in der Praxis bewährt, über die Verbindung der Flügelflächen mit dem Flugkörperrumpf ist jedoch nur ausgesagt, dass diese über Drehlager erfolgt. Eine weitergehende Beschreibung der Ausgestaltung dieser für die Funktion des Wickelflügels maßgeblichen Lagerung ist in der Anmeldung nicht enthalten.

Es ist deshalb Aufgabe der Erfindung, eine Lagerung und Verriegelung für einen Wickelflügel der beschriebenen Art anzugeben, welche nach der Entfaltung des Wickelflügels eine möglichst über die gesamte Wurzellänge verlaufende und nach erfolgter Entfaltung stabile Verbindung zwischen dem aufgestellten Wickelflügel und dem Flugkörperrumpf erzeugt, welche alle auf den Wickelflügel während der Mission einwirkenden Kräfte aufzunehmen vermag.

Die Aufgabe wird erfindungsgemäß-dadurch gelöst, dass auf der Oberfläche des Flugkörpers eine Grundplatte angeordnet ist, welche ortsfeste Lagerungen mit Achsen an den beiden Enden der Grundplatte aufweist, wobei deren Achsen fluchtend ausgerichtet sind und wobei die Flügelflächen mittels der Lagerung an der Grundplatte schwenkbar befestigt sind, und dass wenigstens eine zwischen den ortsfesten Lagerungen angeordnete weitere Lagerung mit Achse vorgesehen ist, wobei die Lagerung eine Ausnehmung in Form eines Längsschlitzes aufweist, in dem ein Teil einer ersten Flügelfläche verschiebbar gelagert ist, welche in der Wickelposition die außen liegende ist, und dass wenigstens eine der Flügelflächen am wurzelseitigen Rand eine Rastnase trägt, welche bei vollständiger Entfaltung des Wickelflügels in eine formschlüssig korrespondierende Aufnahme in der Grundplatte einrastet, und dass eine aufgrund des Einrastens der Rastnase freigegebene und in der Grundplatte gelagerte Verriegelungsvorrichtung federbelastet die Flügelfläche im Bereich der Rastnase arretiert.

Auf diese Weise wird sichergestellt, dass der Wickelflügel sowohl in der Luft als auch im Wasser nach dem Entfaltungs- und Aufstellvorgang sicher und formschlüssig im Verbindungsbereich zwischen den Flügelflächen und dem Flugkörperrumpf arretiert und alle während der Mission auf ihn einwirkenden Kräfte aufzunehmen vermag, ohne dass es zu einer die Mission gefährdenden Deformation kommt.

Eine vorteilhafte Ausführungsform besteht darin, dass wenigstens eine der zwischen den ersten Lagerungen angeordneten weiteren Lagerungen eine Ausnehmung in der Form eines Führungsschlitzes aufweist, wobei diese die erste Flügelfläche in der gewickelten Stellung hält und die Flügelfläche gesteuert über die Kontur einer Formachse erst nach der erfolgten Entfaltung des Wickelflügels frei gibt. Somit ist es möglich, den wurzelseitigen Rand der Flügelflächen vom gewickelten Zustand bis zum aufgerichteten Zustand flatterfrei zu führen ohne dass der Entfaltungsvorgang eingeschränkt oder behindert wird.

Weiterhin ist es vorteilhaft, wenn drei weitere Lagerungen zwischen den ersten Lagerungen vorgesehen sind, von denen das mittlere Lager mit einem Langschlitz versehen ist, welcher die erste Flügelfläche in der Wickelposition nach innen zum Flugkörperrumpf hält. Das mittlere Lager ermöglicht eine gleitende Führung des wurzelseitigen Endes der entsprechenden Flügelfläche.

Schließlich ist es von Vorteil, wenn die zweite Flügelfläche in der Wickelstellung unter der ersten liegt und sich dabei auf ganzer Länge an der Kontur der Grundplatte abstützt. Damit vereinfacht sich das Prinzip der der Halterung der Flügelflächen in der gewickelten Position.

Ein Ausführungsbeispiel der Erfindung ist in der Zeichnung schematisch vereinfacht dargestellt und wird im Folgenden näher beschrieben. Es zeigen:
- Fig. 1:: eine Schrägansicht der Lagerung einer Flügelfläche auf einer Grundplatte,
- Fig. 2:: eine Ansicht eines Wickelflügels mit Lagerelementen von schräg unten,
- Fig. 3a:: einen Schnitt durch die Grundplatte mit Lagerung und Leisten,
- Fig. 3b:: einen weiteren Schnitt durch die Grundplatte mit Lagerung und Leisten,
- Fig. 4:: einen Schnitt durch eine Grundplatte mit Aufnahmen für Rastnasen,
- Fig. 5:: eine Formachse.

In der Figur 1 ist in Schrägaufsicht eine Grundplatte 2, welche ihrerseits auf einem nicht näher dargestellten Flugkörperrumpf befestigt ist, dargestellt. An dieser Grundplatte 2 sind an beiden Enden ortsfeste Lager 3 angeordnet, an denen über nicht dargestellte Achsen die Lagergegenstücke 3a zusammen mit den Flügelflächen drehbeweglich montiert sind, von denen in der Figur der Übersichtlichkeit wegen nur eine Flügelfläche 1 b dargestellt ist. Die Gegenstücke 3a sind mit den Flügelflächen 1 a, 1 b verbunden. Die Flügelfläche 1 b weist im gezeigten aufgerichteten Zustand entlang der Anlage an der Grundplatte eine gewölbte Kontur auf, so dass beide Flügelflächen zusammen im aufgestellten Zustand einen Leitwerksflügel mit aerodynamisch wirksamem Profil ergeben. Die Ränder der beiden Flügelflächen sind zumindest stellenweise miteinander beispielsweise über Schweißpunkte verbunden.

Um die Flügelflächen in einen Wickelzustand versetzen zu können, in dem beide Flügelflächen aneinander liegend sich an die Außenkontur des Flugkörperrumpfes schmiegen, müssen die wurzelseitigen Ränder der Flügelflächen 1 a und 1 b während des Wickelvorganges sich bis zur Anlage aneinander zusammenführen lassen. Dies wird dadurch ermöglicht, dass eine der beiden Flügelflächen über drei weitere, über die Länge der Grundplatte etwa gleichmäßig verteilte Lager 4 drehbeweglich gelagert ist, welche auch eine Bewegung des wurzelseitigen Flügelrandes quer zur Flugrichtung beziehungsweise der Längsachse der Flügel zulassen.

In der Grundplatte 2 sind schließlich noch eine Reihe von federbelasteten Spreizvorrichtungen 7 vorgesehen, die dazu beitragen, die aufgestellten Flügelflächen 1a. 1 b in dieser Lage zu fixieren. Zu diesem Zweck sind an den wurzelseitigen Enden der Flügelflächen jeweils Leisten 8 angebracht, die mit zur Flügelaußenseite ausgerichteten Rastnasen 5 versehen sind wie dies aus den Figuren 1 und 4 gut erkennbar ist. Diese Rastnasen greifen im aufgestellten Zustand der Flügelflächen, wie in Figur 4 zu sehen, in entsprechende Ausnehmungen 6 in der Grundplatte 2 ein und werden von den Spreizvorrichtungen 7, die im Innenraum des Flügels federgetrieben ihre Lage relativ zu den Leisten verändern, in dieser Position verriegelt.

In der Figur 2 ist eine Ansicht eines Wickelflügels mit Lagerelementen von schräg unten dargestellt. Am wurzelseitigen Rand des aus den beiden Flügelflächen1a und 1 b bestehenden Wickelflügels sind an den beiden äußeren Enden die Gegenstücke 3a zu den auf der Grundplatte 2 angebrachten ortsfesten Drehlagern 3 gut zu erkennen. Außerdem sind die drei Gegenstücke 4a zu den weiteren Lagerungen 4 dargestellt. Nur mit einer der Flügelflächen 1a ist das dargestellte Gegenstück 4a verbunden, dessen Achse in aufgewickelter Stellung des Wickelflügels zu den Achesen der ortsfesten Drehlager 3, 3a auf einer fiktiven Linie liegt. Dies ist darin begründet, dass die Flügelflächen in gewickeltem Zustand fast aneinander anlliegen, im aufgestellten Zustand zur Ausbildung eines aerodynamisch wirksamen Profils jedoch einen bestimmten Abstand zueinander einhalten müssen. Somit sind die weiteren Lagerungen 4 so ausgeführt, dass eine begrenzte Querverschiebung bezüglich deer Längsachse des Flugkörperrumpfes möglich ist.

Zur Verdeutlichung der Funktion sind in den Figuren 3a und 3b unterschiedliche Schnitte durch die Grundplatte 2 mit den Lagerungen 4 dargestellt. Angedeutet sind die Leisten 8, welche mit den hier nicht dargestellten Rastnasen 5 versehen sind. Die mit den Rastnasen 4 korrespondierenden Ausnehmungen 6 in der Grundplatte 2 sind in der Figur 4 dargestellt.

Gut zu erkennen sind die Leisten 8, welche die Rastnasen 5 tragen, welche ihrerseits nach außen ausgerichtet sind. Eine gewisse Fedrwirkung wird von den Leisten 8 ausgeübt, welche das Einrasten in die Ausnehmungen 6 in der Grundplatte 2 unterstützt. Wenn die Ratsnasen 5 in den Ausnehmungen 6 nach Abschluss des Aufstellprozesses eingerastet sind, entspannen sich die Spreizvorrichtungen 7 und drücken von unten seitlich auf die Leisten 8 mit den Rastnasen 5, so dass die Flügelflächen 1a und 1b mit der Grundplatte 2 so fest verbunden sind, dass sie während des Fluges des Flugkörpers die aerodynamisch wirksame Form behalten und nicht wieder zusammengehen.

Ein Entfaltvorgang des Wickelflügels läuft wie folgt ab. In gewickelten Zustand liegen die Innenseiten der Flügelflächen etwa aneinander an und schmiegen sich an die Außenwand des Flugkörpers. Die Lagerung zur Drehung des Wickelflügels von der gewickelten zur aufgestellten Richtung erfolgt über die ortsfesten Lager 3, deren Achsen fluchtend ausgerichtet sind. Drei weitere Lagerungen 4 im Inneren der Grundplatte 2 beziehungsweise des Wickelflügels sind wirksam bei der Funktion des sich Annäherns der Flügelflächen 1 a, 1 b beim Wickeln des Wickelflügels.

Ebenso beeinflussen die weiteren Lagerungen 4 das folgeschrittgesteuerte Auseinandergehen der Flügelflächen während des Aufstellvorganges. Zu diesem Zweck weisen die beiden äußeren weiteren Lagerungen 4 eine Bohrung mit einer Ausnehmung in der Form eines Langschlitzes 11 auf, wie dies in Figur 3a dargestellt ist. Mit der Bohrung korrespondiert eine Formachse 9 mit Ausnehmungen 10, die in der Figur 5 wiedergegeben ist. Dabei hält die Bohrung die Flügelfläche in der gewickelten Stellung des Wickelflügels. Während des Aufstellvorgangs gibt der Langschlitz 11 der Lagerung 4 die Flügelfläche 1a aufgrund der Steuerung über die Formachse 8 erst nach der vollständigen Aufstellung der Flügelfläche zum Auseinandergehen frei. Die mittlere der weiteren Lagerungen 4 weist, wie in Figur 3a dargestellt, ebenfalls einen Langschlitz auf mit der Funktion, die Flügelflächen in der aufgewickelten Stellung zusammen zu halten.

In der aufgewickelten Stellung des Wickelflügels liegen alle fünf Achsen der Lagerungen 3 und 4 auf einer fiktiven Linie. Wenn der Wickelflügel aufgestellt ist liegen nur noch die Achsen der ortsfesten Lagerungen 3 auf einer fiktiven Linie.

Diejenige Flügelfläche 1 b, die im aufgewickelten Zustand an der Oberfläche des Flugkörperrumpfes anliegt, stützt sich auf ihrer ganzen Länge an der Kontur der Grundplatte 2 ab.

## Patentansprüche

1. Lagerung und Verriegelung für einen Wickelflügel eines Flugkörpers, der aus zwei miteinander am Rand verbundenen Flügelflächen (1a,1b) besteht und sich nach erfolgter Auslösung unter Federkraft von der Wickelposition bis zum Erreichen der Funktionsposition entfaltet, **gekennzeichnet durch** folgende Merkmale:
- eine auf der Oberfläche des Flugkörpers angeordnete Grundplatte (2),
- ortsfeste Lagerungen (3) mit zugehörigen Achsen an den beiden Enden der Grundplatte (2), wobei diese Achsen fluchtend ausgerichtet sind und wobei wenigstens eine Flügelfläche (1b) mittels der Achsen der Lagerungen (3) an der Grundplatte (2) schwenkbar befestigt sind,
- wenigstens eine zwischen den ortsfesten Lagerungen (3) angeordnete weitere Lagerung (4) mit einer weiteren Achse, wobei die weitere Achse an einem Gegenstück (4a) befestigt ist und zusammen mit der Flügelfläche (1a), welche in der Wickelposition des Wickelflügels die außen liegende ist, in der Lagerung (4) verschiebbar gelagert ist,
- wenigstens eine der Flügelflächen (1 a, 1 b) trägt am wurzelseitigen Rand eine Rastnase (5), welche bei vollständiger Entfaltung des Wickelflügels in eine formschlüssig korrespondierende Aufnahme (6) in der Grundplatte (2) einrastet,
- eine aufgrund des Einrastens der Rastnase (5) freigegebene und in der Grundplatte (2) gelagerte Verriegelungsvorrichtung arretiert (7) federbelastet die jeweilige Flügelfläche (1 a, 1 b) im Bereich der Rastnase (5).

2. Lagerung und Verriegelung für einen Wickelflügel nach Anspruch 1, **dadurch gekennzeichnet, dass** wenigstens eine der zwischen den ortsfesten Lagerungen (3) angeordneten weiteren Lagerungen (4) eine Ausnehmung in der Form eines Längsschlitzes aufweist, wobei die Ausnehmung die erste Flügelfläche (1a) in der gewickelten Stellung hält und die Flügelfläche gesteuert über die Kontur (10) einer Formachse (9) erst nach der erfolgten Entfaltung des Wickelflügels frei gibt.

3. Lagerung und Verriegelung für einen Wickelflügel nach Anspruch 2, **dadurch gekennzeichnet, dass** drei weitere Lagerungen (4) zwischen den ersten Lagerungen (3) vorgesehen sind, von denen das mittlere Lager mit einem Langschlitz versehen ist, welcher die erste Flügelfläche in der Wickelposition festhält.

4. Lagerung und Verriegelung für einen Wickelflügel nach einem der Ansprüche 1 bis 3, **dadurch gekennzeichnet, dass** eine zweite Flügelfläche (1 b) in der Wickelstellung unter der ersten (1a) liegt und sich auf ganzer Länge an der Kontur der Grundplatte (2) abstützt.
